# EUROPÄISCHE PATENTSCHRIFT

(11) **EP 0 733 013 B1**
(45) Veröffentlichungstag und Bekanntmachung des Hinweises auf die Patenterteilung: **30.07.1997**
(21) Anmeldenummer: 94931500.6
(22) Anmeldetag: 31.10.1994
(51) Int. Cl.: B65D 41/04, B65D 1/02

(54) **DREHKLEMMVERSCHLUSS FÜR BEHÄLTER**
TWIST-OFF CLOSURE FOR CONTAINERS
FERMETURE DEMI-TOUR POUR RECIPIENTS

(30) Priorität: 10.12.1993 DE 4342251
(43) Veröffentlichungstag der Anmeldung: 25.09.1996
(73) Patentinhaber: DENTAL-KOSMETIK GMBH, D-01099 Dresden (DE)
(72) Erfinder: RINNE, Rolf, D-60323 Frankfurt am Main (DE)
(74) Vertreter: Heyner, Klaus, Dr.-Ing.
(86) Internationale Anmeldenummer: DE9401280
(87) Internationale Veröffentlichungsnummer: WO9515892

(56) Entgegenhaltungen:
- EP-A- 0 085 003
- GB-A- 2 203 729
- US-A- 3 717 287
- US-A- 3 986 626
- US-A- 5 009 323

## Beschreibung

Die Erfindung betrifft einen Drehklemmverschluß, auch Fraktalverschluß genannt, nach dem Oberbegriff des Anspruchs 1. Er ist vorgesehen für einen mit einer Kappe zu verschließenden Behälter beliebiger Dimension und Ausführungsart, der einen integrierten Behälterkopf mit einer Öffnung zur Entnahme flüssiger, pastöser oder schüttfähiger Materialien enthält.

Zum Verschließen von speziell im Haushalt gebräuchlichen Behältern existieren Stopfen, Kronkorken und Verschlußkappen, wobei letztere als klassische Drehschraubverschlüsse mit vorzugsweise Innengewinde und geschlossenem Boden bzw. Deckel oder in neuerer Form mit einem integrierten abklappbaren Deckel, sogenannte Einhand-Klappverschlüsse, ausgebildet sind. Bei den klassischen Drehschraubverschlüssen wird zum Öffnen mehr als eine halbe Umdrehung benötigt, nachteiligerweise für den Benutzer gewöhnlich aber eine ganze Umdrehung und mehr.

Behälter, die mit der Öffnung nach unten geneigt angewendet werden, z.B. Zahnchremetuben, können dabei unerwünschten vorzeitigen Austritt des Inhaltes zeigen. Klappverschlüsse neigen dazu, sich selbst zu öffnen, vor allem wenn sich der Behälterinhalt im Bereich der Austrittsöffnung verschmiert, was bei pastösen Produkten häufig vorkommt. Die hygienische Dichtheit des Klappverschlusses ist dann nicht immer gewährleistet. Um den beschriebenen Nachteilen entgegenzutreten, sind einige technische Lösungen bekannt.

In den DE 37 42 692 A1, DE 40 29 467 A1, DE 29 13 883 A1 und DE 32 47 353 A1 werden Verschlüsse beschrieben, welche teilweise schon nach 1/4 Umdrehung vollständig geöffnet sind und ein gefühlsmäßig spürbares Ein- und Ausschnappen bei entsprechender Drehbewegung gewährleisten. Dazu werden konstruktiv Umfangswülste, Einschnapprillen und Nocken bzw. auch Zungen benutzt. Die Gewinde sind mehrgängig mit Steigungswinkeln zwischen 30° und 45°.

In der GB 21 81 721 A wird ein Verschluß beschrieben, der am Behälterkopf einen Steg aufweist, diesen Steg aber als Anschlag zum Zweck der definierten Ausrichtung zwischen Verschlußkappe und Behälter benutzt.

Aus GB 2 203 729 ist ein gattungsgemäßer Verschluß bekannt, mit am Hals des Gefäßes verteilten Gewindegangabschnitten, die mit analogen Gewindegangabschnitten der Verschlußkappe korrespondieren. Jeder Gewindegangabschnitt weist zusätzlich einen Steg auf. Gewindegangabschnitte und Stege sind dabei so ausgeführt, daß beim Verschlußvorgang Teile der Gewindeabschnitte hinter den Stegen einschnappen können.

Gegenstand der Patentschrift US 5,009,323 ist ein Verschluß mit genormter Gewindekappe, an deren Kappenrand ein aus frangiblem Gewebe bestehender Streifen angebracht ist, der vor Mißbrauch bzw. unberechtigter Öffnung schützen soll.
Aufbau und Funktionsmechanismus dieses Frischesiegels wird im weiteren beschrieben.
Am Behälterkopf des Verschlusses ist eine Dichtlippe vorhanden, die beim Aufdrehen der Verschlußkappe vom zylindrischen Teil der Kappe aufgenommen wird.

Nachteilig ist bei den beschriebenen technischer Lösungen, daß die Dichtheit des Verschlusses gegen einen Austritt des Behälterinhaltes beim nachlässigen Verschließen des Behälters durch Drehen der Kappe nur bis zum Druckpunkt eben nicht automatisch gesichert ist. Vielmehr muß bei den bekannten technischen Lösungen die Kappe immer fest bis zum Anschlag angezogen werden, daß heißt über den Druckpunkt hinaus.

Der Erfindung liegt daher die Aufgabe zugrunde, einen gattungsgemäßen Drehklemmverschluß zu schaffen, der
- sich mit einer kurzen Drehbewegung (unter 180° Drehwinkel) öffnen und schließen läßt,
- im geschlossenen Zustand gegen ungewolltes selbständiges Öffnen gesichert ist (Klemmen) und
- der selbst bei nachlässigem Verschließen (nicht bis zum Anschlag festgedreht) gegen Auslaufen des Füllgutes dicht ist.

Diese Aufgabe wird durch die kennzeichnenden Merkmale des Hauptanspruchs gelöst. Vorteilhafte Weiterbildungen sind Gegenstand der Unteransprüche.

Der erfindungsgemäße Drehklemmverschluß ist dadurch gekennzeichnet, daß der Behälterkopf im oberen Bereich eine als Umfangswulst ausgebildete Dichtlippe, ein mehrgängiges Steilgewinde sowie eine mit der Gewindeganganzahl identische Anzahl Stege enthält. Dabei sind über den Umfang im unteren Bereich des Behälterkopfes verteilt mehrere mit einer Steigung unter 30° parallel zueinander verschobene, das Steilgewinde bildende Gewindegangabschnitte vorhanden.

Die vertikalen, parallel zur Behälterlängsachse verlaufenden Stege sind mit abgeschrägten Flanken jeweils etwa mittig mit im Vergleich zur Ausbildung des Gewindes ähnlichen Querschnittsabmessungen und an den Gewindegangabschnitten angrenzend angeordnet.

Die Gewindegänge der Verschlußkappe sind analog zum Behälterkopf gestaltet, oberhalb des aus Gewindegangabschnitten bestehende Steilgewindes ist ein zylindrischer Teil zur Aufnahme der Dichtlippen vorgesehen.

Dichtlippe und mit vertikalen Stegen ausgebildetes Steilgewinde des Behälterkopfes gewährleisten in Verbindung mit dem entsprechenden Steilgewinde der Verschlußkappe bei einer halben Umdrehung der Verschlußkappe gegen den spürbaren Druckpunkt die Sicherheit gegen Austritt des Behälterinhaltes.

In dieser Stellung der Verschlußkappe beginnt eine Preßklemmung des ersten Teils der Gewindegänge der Verschlußkappe mit den Stegen des Behälterkopfes. Beim Weiterdrehen der Verschlußkappe über den deutlich spürbaren Druckpunkt hinaus ist die Klemmwirkung erreicht. Öffnet man die Verschlußkappe, so treten die beschriebenen Effekte in umgekehrter Reihenfolge auf. Bis zu einem Drehwinkel von 30° bleibt die Verschlußkappe geklemmt, ist also gegen ungewolltes, selbständiges öffnen gesichert. Bis zu einem Drehwinkel von 80° wirkt die als Dichtlippe im Behälterkopf ausgebildete Umfangswulst als Dichtung gegen ungewollten Austritt des Behälterinhaltes. Erst beim Weiterdrehen der Verschlußkappe über 80° hinaus wird sie gelockert und kann nach einer halben Umdrehung abgenommen werden.

Damit ist die Handhabung bei der Füllgutentnahme und dem Wiederverschließen des Behälters mittels einer dem Verbraucher bestens vertrauten Drehbewegung gewährleistet, wobei einerseits durch die lange Klemmphase von 30° Drehwinkel eine hohe Sicherheit gegen vorzeitigen unerwünschten Füllgutaustritt, andererseits durch die Abnehmbarkeit der Verschlußkappe nach nur einer halben Umdrehung eine schnelle Füllgutentnahme ermöglicht wird. So kann die Verschlußkappe ohne Fingergriffwechsel vom Behälter abgenommen und auch wieder aufgesetzt und verschlossen werden.

Nach Erreichen des ersten Druckpunktes, der sich aus dem Eintritt der als Umfangswulst am Behälterkopf ausgebildeten Dichtlippe in den zylindrischen Teil der Verschlußkappe ergibt (ca. 80° Drehwinkel vor dem vollständigen Verschluß), ist der Behälter bereits gegen Auslaufen gesichert. Nach Überschreiten des zweiten Druckpunktes, der sich aus dem Eingreifen des ersten Teils der Steilgewindegänge der Verschlußkappe in die Stege des Behälterkopfes ergibt (ca. 30° Drehwinkel vor dem vollständigen Verschluß) ist der Behälter gegen ungewolltes Öffnen, z.B. bei Erschütterung, vollständig gesichert.

Nachfolgend wird der Erfindungsgegenstand anhand von Ausführungsbeispielen näher erläutert. In den zugehörigen Zeichnungen zeigt:
- Fig. 1: vereinfacht einen Schnitt durch Behälterkopf und Standverschlußkappe,
- Fig. 2: ein vergrößertes Detail der erfindungsgemäßen Merkmale Steilgewinde, Dichtlippe am Behälterkopf und Standverschlußkappe,
- Fig. 3: vereinfacht einen Schnitt durch Behälterkopf und Kegelhutverschlußkappe,
- Fig. 4: ein vergrößertes Detail der erfindungsgemäßen Merkmale Steilgewinde, Dichtlippe am Behälterkopf und Kegelhutverschlußkappe.

Im dargestellten Ausführungsbeispiel gemäß Fig. 1 und 2 sind Behälterkopf 4 und Verschlußkappe 5 aus Kunststoff, z.B. Polyethylen, gefertigt. Das Steilgewinde 1 des Behälterkopfes 4 ist dreigängig und hat eine Steigung von 15°. Beim Zudrehen der Verschlußkappe 5 wird der erste Druckpunkt erreicht, wenn die Dichtlippe 6 des Behälterkopfes 4 in den zylindrischen Teil 7 der Verschlußkappe 5 eintaucht. Ab dieser Stellung der Verschlußkappe 5 dichtet die als Umfangswulst ausgebildete Dichtlippe 6 mit dem zylindrischen Teil 7 der Verschlußkappe 5 bündig so ab, daß kein Austritt des Behälterinhaltes mehr möglich ist.

Beim Weiterdrehen gleitet der erste Teil des Steilgewindes 3 der Verschlußkappe 5 mit seiner Spitze auf die Stege 2 des Behälterkopfes 4 auf, was als zweiter Druckpunkt spürbar ist. Diese Preßklemmwirkung bleibt bis zum vollständigen Aufschrauben (Anschlag) erhalten.

Die Stege 2 selbst sind mit den Gewindegängen des Behälterkopfes 4 dergestalt verbunden, daß eine kleine Abschrägung 8 zwischen den Stegen 2 und der Gewindespitze besteht, die das Auflaufen letzterer auf die Stege 2 erleichtert, so daß kein übermäßiges Drehmoment beim Aufschrauben der Verschlußkappe 5 erforderlich ist.

Öffnet man die Verschlußkappe, so treten die beschriebenen Effekte in umgekehrter Reihenfolge auf. Bis zu einem Drehwinkel von 30° bleibt die Verschlußkappe 5 geklemmt, ist also gegen ungewolltes, selbständiges öffnen gesichert. Bis zu einem Drehwinkel von 80° wirkt die als Dichtlippe im Behälterkopf 4 ausgebildete Umfangswulst 6 als verschiebbare Dichtung gegen ungewollten Austritt des Behälterinhaltes. Erst beim Weiterdrehen der Verschlußkappe 5 über 80° hinaus wird sie gelockert und kann nach einer halben Umdrehung vom Behälterkopf 4 abgenommen werden. Damit ist die Handhabung bei der Füllgutentnahme und der Wiederverschließung des Behälters mittels einer vom Verbraucher bestens vertrauten Drehbewegung gewährleistet, wobei einerseits durch die lange Klemmphase von 30° Drehwinkel eine hohe Sicherheit gegen vorzeitigen unerwünschten Füllgutaustritt, andererseits durch die Abnehmbarkeit der Verschlußkappe nach nur einer halben Umdrehung eine schnelle Füllgutentnahme ermöglicht wird. So kann die Verschlußkappe ohne Fingergriffwechsel vom Behälter abgenommen und auch wieder aufgesetzt und verschlossen werden.

Insgesamt ist der Kraft- und Zeitaufwand zum öffnen und Schließen des Behälters für den Konsumenten wesentlich geringer als bei normalen Drehverschlüssen, was eine benutzerfreundliche Handhabung erlaubt.

In den Fig. 3 und 4 sind die erfindungsgemäßen Merkmale für eine Kegelhutverschlußkappe dargestellt, deren Ausführung und Funktionsweise mit der vorstehenden Beschreibung völlig identisch ist.

Die Fig. 3 und 4 stellen somit nur äußere Gestaltungsbeispiele möglicher Verschlußkappen dar, ohne daß auf diese ein gesonderter Erfindungsanspruch erhoben wird.

## Patentansprüche

1. Drehklemmverschluß, auch Fraktalverschluß genannt, für einen beliebigen Behälter, bestehend aus einer Verschlußkappe (5) und einem Behälterkopf (4), wobei der Behälterkopf Stege (2) besitzt,
im unteren Bereich des Behälterkopfes (4) ein mehrgängiges, aus Gewindegangabschnitten bestehendes Steilgewinde (1) angeordnet ist, und an den Gewindegangabschnitten (1) des Behälterkopfes (4) vertikale Stege (2) mit einander ähnlichen Querschnittsabmessungen vorhanden sind,
**dadurch gekennzeichnet**, daß
a) das Steilgewinde (1) eine Steigung von unter 30° aufweist,
b) die vertikalen Stege (2) jeweils etwa mittig in den Gewindegangabschnitten (1) angeordnet sind,
c) im oberen Bereich des Behälterkopfes (4) eine als Umfangswulst ausgeführte Dichtlippe (6) ausgebildet und so angeordnet ist, daß der Eingriff zwischen Dichtlippe (6) und Verschlußkappe (5) erfolgt, bevor das Gewinde (3) der Kappe (5) beginnt, auf die vertikalen Stege (2) aufzulaufen, und
d) die Gewindegänge (3) der Verschlußkappe (5) in gleicher Weise wie diejenigen des Steilgewindes (1) des Behälterkopfes (4) gestaltet und angeordnet sind, wobei oberhalb der Gewindegangabschnitte (3) ein zylindrischer Teil (7) zur Aufnahme der Dichtlippe (6) vorgesehen ist.

2. Drehklemmverschluß nach Anspruch 1,
**dadurch gekennzeichnet**, daß die Steilgewinde (1) und (3) des Behälterkopfes (4) und der Verschlußkappe (5) drei parallel zueinander verschobene Gewindegangabschnitte aufweisen.

3. Drehklemmverschluß gemäß Anspruch 1 oder 2,
**dadurch gekennzeichnet**, daß das Steilgewinde (1) und (3) eine Steigung von 15° aufweist und damit ein Öffnen und Verschließen des Behälters mit einer halben Umdrehung ohne Umgreifen der Hand möglich ist.

4. Drehklemmverschluß nach einem der Ansprüche 1 bis 3,
**dadurch gekennzeichnet**, daß die als Dichtlippe (6) fungierende Umfangswulst des Behälterkopfes (4) so angeordnet ist, daß sie mit dem zylindrischen Teil (7) der Verschlußkappe (5) auch dann eine bündige Dichtung ergibt, wenn die Verschlußkappe (5) nur so weit aufgeschraubt wird, daß der erste leichte Druckpunkt, der beim Eintritt der Dichtlippe (6) in den zylindrischen Teil (7) der Verschlußkappe (5) eintritt, gerade überschritten ist.

5. Drehklemmverschluß nach einem der Ansprüche 1 bis 4,
**dadurch gekennzeichnet**, daß die vertikalen Stege (2) am Behälterkopf (4) mit Abschrägungen (8) ausgeführt sind, die das Auflaufen der ihnen zugeordneten Gewindespitze der Verschlußkappe (5) erleichtern.

## Claims

1. A twist-off closure, also called fractal closure, for any kind of container, comprising a closure cap (5) and a container head (4), the container head further having fins (2), the lower portion of the container head (4) having a steep, multiple-start thread (1) which consists of thread segments, and the thread segments (1) of the container head (4) having vertical fins (2) with similar cross section dimensions
**wherein**
a) the steep thread (1) has a pitch of less than 30°
b) the vertical fins (2) are arranged approximately centreline in the thread segments (1)
c) a sealing lip (6) shaped as a circumferential bead is provided in the upper portion of the container head (4) and is arranged, such that the sealing lip (6) and closure cap (5) engage before the thread (3) of the cap (5) begins to get on the vertical fins (2), and
d) the threads (3) of the closure cap (5) are formed and arranged in the same way as the threads of the steep thread (1) of the container head (4) with a cylindrical portion (7) provided above the thread segments (3) to receive the sealing lip (6).

2. Twist-off closure of Claim 1,
**wherein** the steep threads (1) and (3) of the container head (4) and closure cap (5) comprise three thread sections displaced parallel in relation to each other.

3. Twist-off closure of Claim 1 or 2,
**wherein** the steep threads (1) and (3) have a pitch of 15°, such that it is possible to open and close the container with a half turn without the need to reposition the hand.

4. Twist-off closure of any of the Claims 1 to 3,
**wherein** the circumferential bead acting as a sealing lip (6) is arranged such that it provides a tight seal with the cylindrical portion (7) of the closure cap (5) even in the event that the closure cap (5) is screwed on only barely past the first slight pressure point which occurs when the sealing lip (6) begins to engage the cylindrical portion (7) of the closure cap (5).

5. Twist-off closure of any of the Claims 1 to 4,
**wherein** the vertical fins (2) oil the container head (4) have chamfers (8) which make getting on of the appropriate thread crest of the closure cap (5) easier.

## Revendications

1. Fermeture demi-tour, nommée aussi fermeture fractale, pour toute sorte de récipient composé d'un chapeau de fermeture (5) et d'une tête (4) équipée d'âmes (2), avec un filet à pas rapide (1) à filetage multiple aux segments pour les pas de vis dans la partie inférieure de la tête du récipient (4), et avec des âmes verticales (2) aux dimensions pareilles en coupe transversale placées sur les segments des pas de vis (1) de la tête du récipient (4),
**caractérisée par le fait que**
a) le pas du filet à pas rapide (1) est inférieur à 30°,
b) chacune des âmes verticales (2) est située à peu près au milieu des segments des pas de vis (1),
c) dans la partie supérieure de la tête du récipient (4), une lèvre d'étanchéité (6) en forme d'un bourrelet de contour est placée de manière à ce que l'engrenage entre cette lèvre d'étanchéité (6) et le chapeau de fermeture (5) soit achevé avant que le filet (3) du couvercle (5) n'atteinde les âmes verticales (2),
d) les pas des vis (3) du chapeau de fermeture (5) sont exécutés et placés de la même façon que ce soit pour ceux du filet à pas rapide (1) de la tête du récipient (4), et une partie zylindrique (7) destinée à la réception de la lèvre d'étanchéité (6) est prévue dans la partie au-dessus des segments des pas de vis (3).

2. Fermeture demi-tour pour récipients d'après la revendication 1,
**caractérisée par le fait que** les filets à pas rapide (1) et (3) de la tête du récipient (4) et du chapeau de fermeture (5) sont munis de trois segments des pas de vis décalés parallèlement l'un vers l'autre.

3. Fermeture demi-tour pour récipients d'après une des revendications 1 ou 2,
**caractérisée par le fait que** le pas des filets à pas rapide (1) et (3) est de 15° ce qui permettra d'ouvrir et de fermer le récipient avec un demi-tour sans mouvement enveloppant de la main.

4. Fermeture demi-tour pour récipients d'après une des revendications 1 à 3,
**caractérisée par le fait que** le bourrelet de contact de la tête du récipient (4) qui sert de lèvre d'étanchéité (6) est appliqué de manière à ce qu'il forme déjà un joint affleuré avec la partie zylindrique (7) du couvercle (5) lorsque le chapeau de fermeture (5) est vissé seulement jusqu'au point où le premier petit point de fatigue qui apparaît à l'entrée de la lèvre d'étanchéité dans la partie zylindrique (7) du couvercle (5) vient juste d'être dépassé.

5. Fermeture demi-tour pour récipients d'après une des revendications 1 à 4,
**caractérisée par le fait que** les âmes verticales (2) sur la tête du récipient (4) sont exécutées avec biseautages (8) qui doivent faciliter l'application du sommet correspondant du filet du chapeau de fermeture (5).
